# EUROPÄISCHE PATENTSCHRIFT

(11) **EP 2 412 501 B1**
(45) Veröffentlichungstag und Bekanntmachung des Hinweises auf die Patenterteilung: **24.07.2013**
(21) Anmeldenummer: 11005025.9
(22) Anmeldetag: 21.06.2011
(51) Int. Cl.: B27D 5/00

(54) **Vorrichtung zur Beschichtung von Werkstücken**
Device for coating workpieces
Dispositif destiné au revêtement de pièces à usiner

(30) Priorität: 30.07.2010 DE 102010032845
(43) Veröffentlichungstag der Anmeldung: 01.02.2012
(73) Patentinhaber: IMA Klessmann GmbH Holzbearbeitungssysteme, 32312 Lübbecke (DE)
(72) Erfinder: Hollmer, Wilfried, 32369 Rahden (DE); Hucke, Helmut, 32312 Lübbecke (DE)
(74) Vertreter: Schober, Mirko

(56) Entgegenhaltungen:
- DE-A1- 19 810 680
- DE-A1-102006 060 942
- DE-U1- 20 308 202
- DE-U1-202009 009 253

## Beschreibung

Die Erfindung betrifft eine Vorrichtung zur Beschichtung von Werkstücken.

Bei der Beschichtung von Schmalseiten von plattenförmigen Erzeugnissen mittels sogenannten Kantenbändern werden Kantenband und Platte aneinander unter Bildung eines Fügespaltes in einer Fügezone zusammengeführt und miteinander fest verbunden, wobei Kantenband und Werkstück dabei relativ zueinander verschoben werden. Dabei wird das Kantenband in einen haftenden Zustand überführt. Dies wurde in der Vergangenheit durch einen Schmelzkleberauftrag erreicht. Inzwischen ist es Stand der Technik, eine Funktionsschicht des Kantenbandes vor dem Fügen an das Werkstück durch Strahlung anzuschmelzen und dann durch Druck mit dem Werkstück zu verbinden.

Zum Anschmelzen der Funktionsschicht wird neben Laserstrahlung neuerdings auch Plasmastrahlung verwendet. Eine gattungsgemäße Vorrichtung ist z.B. aus der DE 20 2009 009 253 Ul bekannt. Dabei wird die Funktionsschicht des Kantenbandes mit einer aus einer Plasmadüse austretenden Strahlung oder Flamme erwärmt. Gerade bei dem Einsatz der Plasmatechnik ist der Abstand zwischen Kantenband und Plasmadüse wichtig, um ein optimales Aufschmelzergebnis zu erzielen. Ebenso ist es wichtig, das Anschmelzen der Funktionsschicht über dessen Fläche so homogen wie möglich zu gestalten, da ansonsten die Aktivierung und infolgedessen die Verbindung mit dem Werkstück ungleichmäßig erfolgt, was insbesondere lokal dazu führen kann, dass sich das Kantenband nach dem Fügen an das Werkstück wieder von diesem lösen kann. Dies kann einerseits dadurch geschehen, dass die Funktionsschicht unvollständig angeschmolzen wird und ihre Haftwirkung gar nicht entfalten kann, andererseits kann ein zu intensives Aussetzen der Plasmastrahlung/Flamme dazu führen, dass die Funktionsschicht verbrennt und ebenfalls ihrer Funktion nicht mehr nachkommt.

Bei relativer Bewegung zwischen Kantenband und Werkstück wird deshalb das Kantenband an der Plasmadüse vorbei geführt, so dass in Längsrichtung des Kantenbandes eine homogene Bestrahlung realisiert wird. Allerdings ist es auch wichtig, die Bestrahlung homogen über die Querrichtung des Kantenbandes zu realisieren. Dies ist mit einer Düse, welche einen runden Öffnungsquerschnitt aufweist, nicht möglich. Zwar besteht die Möglichkeit eine Mehrzahl Düsen in Querrichtung des Kantenbandes nebeneinander anzuordnen, jedoch können die Düsen bauraumbedingt nicht beliebig nah aneinander gesetzt werden, so dass bei den austretenden Strahlen oder Flammen benachbarter Düsen im Regelfall eine zu geringe Strahlungsintensität übrig bleibt, um die Funktionsschicht ausreichend anzuschmelzen. Man behilft sich dabei folglich mit einer Diagonalanordnung der Düsen, wie sie in der Figur 2 dargestellt ist. Das Kantenband 2 wird in Richtung X geführt, die Düsen 3a sind gewinkelt zum Kantenband 2 in einer Reihe angeordnet, welche durch die gestrichelte Linie D angedeutet ist. So kann erreicht werden, dass die einzelnen Düsen 3a bzw. deren Wirkbereiche auf dem Kantenband 2 in Querrichtung Z des Kantenbandes 2 betrachtet näher aneinander rücken, als dies bei einer senkrecht zur Längs-oder Vorschubrichtung X des Kantenbandes 2 der Fall wäre. Allerdings weist diese Konfiguration auch Unzulänglichkeiten auf. Denn die Verbesserung der Homogenität in Richtung Z bewirkt umgekehrt eine Verschlechterung der Homogenität in Richtung X, da die von den einzelnen Düsen 3a aufgeschmolzenen Materialanschnitte des Kantenbandes 2 auf dem Weg zu dem Punkt P, an welchem es mit dem Werkstück in Kontakt gerät, unterschiedliche Entfernungen zurückgelegt haben. Anders ausgedrückt, der von der in Reihe D vorderen Düse 3a erwärmte Materialabschnitt (im Bereich des oberen Randes 2a) legt bis P einen geringeren Weg zurück und ist wärmer als der von der in der Reihe D hinteren Düse 3a erwärmte Materialabschnitt (im Bereich des unteren Randes 2b). Das resultierende Temperaturgefälle ist nachteilig.

Aufgabe der vorliegenden Erfindung ist es daher, eine Vorrichtung zur Beschichtung von Werkstücken anzugeben, bei welcher die erwähnten Nachteile wenigstens verringert werden.

Gelöst wird diese Aufgabe durch eine Vorrichtung mit den Merkmalen des Anspruchs 1. Vorteilhafte Ausführungsformen finden sich in den Unteransprüchen.

Erfindungsgemäß ist in einer ersten Ausführungsform vorgesehen, die Plasmadüsen in wenigstens zwei diagonal zur Vorschubrichtung verlaufenden Reihen anzuordnen. Es sind dabei wenigstens zwei Reihen Düsen vorgesehen, welche entgegengesetzt geneigt sind, so dass sich beispielsweise eine V-förmige Anordnung der Plasmadüsen ergibt. Wichtig ist in jedem Fall, dass so viele Düsen vorgesehen sind,
dass in jedem Fall das Beschichtungsmaterial über dessen volle Breite im Wirkbereich der Plasmadüsen liegt.

Gemäß einer weiteren Ausführungsform ist vorgesehen, die Öffnungen wenigstens einer Plasmadüse spalt- oder schlitzförmig, mit einer Öffnungslängserstreckung vorzusehen, welche im Wesentlichen quer zur Vorschubrichtung so erfolgt, dass die Beschichtung vollständig im Wirkbereich der Plasmadüse liegt. Es können hintereinander in Vorschubrichtung mehrere Düsen mit unterschiedlich großen bzw. langen Düsenöffnungen vorgesehen sein, um mit dem Wirkbereich der Plasmadüsen unterschiedlich breite Beschichtungen bearbeiten zu können.

Bevorzugt können die Plasmadüsen aller Ausführungsformen individuell ein- bzw. ausgeschaltet werden, um insbesondere Beschichtungen wie Kantenbänder oder dergleichen mit quer zur Vorschubrichtung verschiedener Breite einsetzen zu können.

Die Erfindung wird nachfolgend anhand der Ausführungsbeispiele in den Zeichnungsfiguren 1 und 4 schematisch näher erläutert. Die Erfindung betrifft allgemein das Anbringen von Beschichtungen auf Werkstücken. Nachfolgend wird beispielhaft, aber nicht einschränkend für Beschichtung der Begriff Kantenband und für Werkstück der Begriff Platte verwendet.
Figur 1 zeigt eine schematische Ansicht der erfindungsgemäßen Vorrichtung als Draufsicht.
Figur 2 zeigt eine Plasmadüsenanordnung nach dem Stand der Technik.
Figur 3 zeigt eine nicht erfindungsgemäße Plasmadüsenanordnung.
Figur 4 zeigt eine weitere erfindungsgemäße Plasmadüsenanordnung.

In der Figur 1 ist der Beschichtungsvorgang bzw. die dazu verwendete Vorrichtung dargestellt. Die Platte 1, deren Schmalseite mit dem Kantenband 2 beschichtet werden soll, wird in einer Richtung X' zugeführt. Aus einem Magazin wird über eine Zuführeinrichtung 6 das üblicherweise auf einer Rolle bevorratete Kantenband 2 in Richtung X zur Platte 1 hin transportiert und im Bereich einer Fügezone F an die Plattenschmalseite angefügt sowie an die Platte 1 mittels Druckwerkzeugen wie der Andruckrolle 4 angedrückt, wobei der Druck vorrangig senkrecht zur Laufrichtung X' der Platte 1 in einer Richtung Y' ausgeübt wird. P beschreibt den Bereich, an welchem am Ende der Fügezone F der Kontakt des Kantenbandes 2 mit der Platte 1 erfolgt. Zur Verbindung von Platte 1 und Kantenband 2 werden diese relativ zueinander bewegt. Vor dem Fügen wird eine am Kantenband vorgesehene Funktionsschicht (nicht gezeigt) aktiviert. Dies geschieht mittels Bestrahlen derselben mit einer Plasmaquelle 3, welche Plasmastrahlen und/oder eine Flamme erzeugt, welche durch Plasmadüsen (kurz im Folgenden Düsen genannt) 3a in Richtung auf das Kantenband 2 (im Wesentlichen also in Richtung Y quer zur Laufrichtung X) austreten und auf dasselbe auftreffen. Der Abstand zwischen Kantenband 2 und Plasmaquelle 3 kann ggf. variiert werden, entweder durch Bewegen der Quelle 3 oder durch Bewegen der der Plasmaquelle 3 gegenüberliegenden Führung 5 des Kantenbandes 2. Durch die Bestrahlung mit dem aus den Düsen 3a austretenden Plasmastrahlen bzw. daraus erzeugten Flammen wird infolge der Wärmeentwicklung das Kantenband 2 im Bereich seiner Funktionsschicht auf- oder angeschmolzen und dadurch "klebrig" oder haftbar gemacht. Das so angeschmolzene Kantenband 2 wird gegen die Schmalseite der Platte 1 gedrückt wie oben beschrieben. Die Funktionsschicht verfestigt sich und verschmilzt mit der Platte 1.

Für die Anordnung der Plasmadüsen 3a wird die in Figur 4 gezeigte Geometrie gewählt.

In Figur 3 sind zwei (nicht notwendigerweise parallele) Düsenreihen D mit den Düsen 3a und D' mit den Düsen 3a' dargestellt, die zur Laufrichtung X des Kantenbandes 2 bzw. zu dessen Querrichtung Z gewinkelt oder schräg angeordnet sind und insbesondere mit der Laufrichtung X etwa die Winkel α bzw. α' bilden. Durch diese Anordnung liegt gegenüber dem in Figur 2 gezeigten Stand der Technik (siehe oben) beim Durchlauf des Kantenbandes durch den Bereich zwischen Plasmaquelle 3 und Führung 5 ein größerer Bereich des Kantenbandes 2 im Wirkbereich der Plasmadüsen 3a, 3a', so dass das Aufschmelzen effektiver wird. Insbesondere erreicht man durch diese Anordnung eine Überschneidung des Wirkbereiches der Düsen der Reihe D und denen der Reihe D', die beim Stand der Technik nicht zur Verfügung stehen. So kann insbesondere auch eine Streifenbildung in Längsrichtung X auf dem Kantenband 2 durch über die Breite des Kantenbandes variierenden Wärmeeintrag reduziert werden. Dies kann auch durch Versetzen der Düsenreihen geschehen, indem etwa die Reihe D' gegenüber der in Figur 3 gezeigten Konfiguration um den halben Abstand A (Z-Komponente des Abstandes zweier Düsen 3a) in Z-Richtung versetzt wird. Hierdurch überlappen die Wirkbereiche der einzelnen Düsen, so dass ein homogeneres Aufschmelzen der Funktionsschicht des Kantenbandes 2 möglich ist. Es ist auch alternativ oder ergänzend hierzu möglich, die komplette Düsenanordnung, die bevorzugt an einem Block vorgesehen ist, in Z-Richtung vibrieren, bewegen oder schwingen zu lassen, um die Zwischenräume zwischen "Streifen" auf dem Kantenband 2 zu erreichen.

Eine erfindungsgemäße Plasmadüsen anordnung ist in der Figur 4 gezeigt, wobei auch Kombinationen mit der in Figur 3 gezeigten Ausführungsform denkbar sind. Auch die Möglichkeiten der Vibration, der Bewegung oder des Schwingenlassens der Düsen 3a, 3a', 3a" sind bei dieser Ausführungsform ergänzend denkbar. In Figur 4 sind die beiden Düsenreihen D, D" entgegengesetzt zueinander geneigt, so dass sie etwa eine V-Form bilden, deren Schenkel die einzelnen Düsenreihen bilden. Wobei (wie auch in den obigen, nicht erfindungsgemäßen Ausführungsformen generell möglich) die Düsen auch hier einzeln aktivierbar bzw. deaktivierbar sind. Wesentlich ist, dass die Düsen so aktivierbar sind, dass das Kantenband über seine gesamte Breite, die durch den Abstand in Z-Richtung zwischen dessen oberen Rand 2a und dessen unteren Rand 2b definiert ist, im Wirkbereich der Plasmadüsen 3a, 3a " liegt (dies gilt für alle hier diskutierten Ausführungsbeispiele). Im gezeigten Beispiel sind die jeweils äußersten Düsen der V-Form, die Düsen 3b und 3b " im Bereich des oberen Randes 2a bzw. des unteren Randes 2b. Die gezeigte Ausführungsform hat den Vorteil gegenüber der im Stand der Technik gem. Figur 2 bekannten einreihigen Form, dass sich dadurch der Abstand der ersten zur letzten Düse in Lauf- bzw. Vorschubrichtung X verringern lässt, wodurch der eingangs angesprochene zeitliche Versatz zwischen der Erwärmung des im Wirkbereich der vordersten Düse befindlichen Kantenbandabschnitts und der Erwärmung der weiter hinten liegenden Bereiche verringert und ein homogeneres Aufschmelzergebnis erzielt werden kann. Zudem ist die in Figur 4 gezeigte Anordnung wesentlich flexibler, wenn insbesondere breitere Kantenbänder 2 eingesetzt werden sollen.

## Patentansprüche

1. Vorrichtung zur Beschichtung von Werkstücken (1) aus Holz oder Holzaustauschstoffen mit einer Beschichtung (2), insbesondere zur Bekantung der Schmalseiten plattenförmiger Werkstücke (1) mit einem Kantenband (2), wobei die Vorrichtung eine Andruckrolle (4) und eine Fügezone (F) sowie eine Plasmaquelle (3) mit Plasmadüsen (3a; 3a") aufweist, mittels derer eine Funktionsschicht der Beschichtung (2) erwärmt oder aktiviert wird und unter Andrücken gegen das Werkstück (1) im Bereich der Fügezone (F) mittels der Andruckrolle (4) mit dem Werkstück (1) bei Relativbewegung entlang einer Vorschubrichtung (X) von Werkstück (1) und Beschichtung (2) verbunden wird, **dadurch gekennzeichnet, dass** die Plasmadüsen (3a; 3a") in einer ersten Reihe (D) und in wenigstens einer zweiten Reihe (D; D") hintereinander angeordnet sind, wobei sich die erste und die zweite Reihe von Plasmadüsen (3a; 3a") jeweils in einem Winkel (α; α") zur Vorschubrichtung (X) erstrecken, wobei
wenigstens zwei Reihen (D, D") die beiden Schenkel einer etwa V-förmigen Anordnung von Plasmadüsen (3a; 3a") bilden, wobei die Spannweite der V-förmigen Anordnung so gewählt ist, dass die zwischen zwei gegenüberliegenden, in Vorschubrichtung (X) verlaufenden Seiten (2a, 2b) der Beschichtung (2) definierte Breite der Beschichtung (2) vollständig im Wirkbereich der Plasmadüsen (3a; 3a") liegen kann.

2. Vorrichtung nach Anspruch 1,
**dadurch gekennzeichnet,**
**dass** die Winkel (α; α") der ersten und zweiten Reihe Plasmadüsen (3a; 3a") zur Vorschubrichtung gleich groß sind.

3. Vorrichtung nach Anspruch 1 oder 2,
**dadurch gekennzeichnet,**
**dass** die Plasmadüsen an einem Düsenblock (3) montiert sind.

4. Vorrichtung nach einem der vorherigen Ansprüche,
**dadurch gekennzeichnet,**
**dass** eine Führungseinrichtung (5) für die Beschichtung (2) vorgesehen ist, wobei die Führungseinrichtung (5) den Plasmadüsen (3a, 3a") zugewandt und so ausgebildet ist, dass die durch die Führungseinrichtung geführte Beschichtung (2) in einem definierten Abstand zu den Plasmadüsen (3a, 3a") gehalten wird.

5. Vorrichtung nach Anspruch 4,
**dadurch gekennzeichnet,**
**dass** der relative Abstand zwischen Beschichtung (2) und Plasmadüsen (3a, 3a") variabel ist.

6. Vorrichtung nach einem der vorherigen Ansprüche,
**dadurch gekennzeichnet,**
**dass** die Plasmadüsen so ausgelegt sind, dass sie einzeln oder in Gruppen ein- oder ausgeschaltet werden können.

7. Vorrichtung nach einem der vorherigen Ansprüche,
**dadurch gekennzeichnet,**
**dass** die Plasmadüsen wenigstens senkrecht zur Vorschubrichtung (X) beweglich angeordnet sind, um in Schwingungen versetzt werden zu können.

8. Vorrichtung nach einem der vorherigen Ansprüche,
**dadurch gekennzeichnet,**
**dass** die Düsenreihen (D, D') in Richtung (Z) quer zur Vorschubrichtung (X) zueinander versetzt angeordnet sind.

## Claims

1. Device for coating workpieces (1) of wood or wood substitutes with a coating (2), more particularly for edging the narrow sides of plate-type workpieces (1) with an edging strip (2), wherein the device has a contact pressure roller (4) and a joining zone (F) as well as a plasma source (3) with plasma nozzles (3a; 3a"), by means of which a function layer of the coating (2) is heated or activated and by pressing against the workpiece (1) in the region of the joining zone (F) by means of the contact pressure roller (4) is connected to the workpiece (1) through relative movement along a feed direction (X) of the workpiece (1) and coating (2), **characterised in that** the plasma nozzles (3a; 3a") are arranged one behind the other in a first row (D) and in at least one second row (D; D"), wherein the first and the second row of plasma nozzles (3a; 3a") each extend at an angle (α; α") to the feed direction (X), wherein at least two rows (D, D") form the two arms of an approximately V-shaped arrangement of plasma nozzles (3a; 3a") wherein the span of the V-shaped arrangement is selected so that the width of the coating (2) defined between two opposite sides (2a, 2b) of the coating (2) running in the feed direction can lie completely within the active region of the plasma nozzles (3a; 3a").

2. Device according to claim 1 **characterised in that** the angles (α; α") of the first and second row of plasma nozzles (3a; 3a") to the feed direction are the same size.

3. Device according to claim 1 or 2 **characterised in that** the plasma nozzles are mounted on a nozzle block (3).

4. Device according to one of the preceding claims **characterised in that** a guide device (5) is provided for the coating (2), wherein the guide device (5) faces the plasma nozzles (3a; 3a") and is designed so that the coating (2) guided through the guide device is held at a defined distance from the plasma nozzles (3a; 3a").

5. Device according to claim 4 characterised n that the relative distance between the coating (2) and plasma nozzles (3a; 3a") is variable.

6. Device according to one of the preceding claims **characterised in that** the plasma nozzles are designed so that they can be switched on or off individually or in groups.

7. Device according to one of the preceding claims **characterised in that** the plasma nozzles are arranged movable perpendicularly to the feed direction (X) in order that they can be set in vibration.

8. Device according to one of the preceding claims **characterised in that** the row of nozzles (D, D') are arranged off-set relative to one another in the direction (Z) transversely to the feed direction (X).

## Revendications

1. Dispositif destiné à revêtir des pièces à traiter (1), en bois ou en matériaux de remplacement du bois, avec un revêtement (2), en particulier pour border les côtés étroits de pièces à traiter (1), en forme de plaques, avec un bande de chant (2), sachant que ledit dispositif présente un rouleau de pression (4) et une zone d'assemblage (F), ainsi qu'une source de plasma (3), avec des buses à plasma (3a; 3a") au moyen desquelles une couche fonctionnelle du revêtement (2) est chauffée ou activée et reliée à la pièces à traiter (1), par pression contre ladite pièces à traiter (1), dans la région de la zone d'assemblage (F), au moyen du rouleau de pression (4), par mouvement relatif, le long d'une direction de l'avance (X) de la pièces à traiter (1) et du revêtement (2),
**caractérisé en ce que**
les buses à plasma (3a; 3a") sont disposées les unes derrière les autres, en une première rangée (D) et en au moins une deuxième rangée (D; D"), sachant que la première rangée et la deuxième rangée de source de plasma buses à plasma (3a; 3a") s'étendent respectivement en formant un angle (α; α") par rapport à la direction d'avance (X), au moins deux rangées (D, D") formant les deux branches d'un agencement en V de buses à plasma (3a; 3a"), sachant que l'envergure de l'agencement en forme de V est choisie de sorte que la largeur du revêtement (2), qui est défini entre deux côtés opposés (2a, 2b) du revêtement (2) s'étendant dans la direction de l'avance (X) puisse être située dans la zone d'action des buses à plasma (3a; 3a").

2. Dispositif selon la revendication 1, **caractérisé en ce que** les angles (α; α") de la première et de la deuxième rangée de buses à plasma (3a; 3a") par rapport à la direction de l'avance sont de grandeur égale.

3. Dispositif selon revendication 1 ou 2, **caractérisé en ce que** les buses à plasma sont montées sur un bloc de buses (3).

4. Dispositif selon l'une des revendications précédentes, **caractérisé en ce qu'**une installation de guidage (5) est prévu pour le revêtement (2), sachant que ladite installation de guidage (5) est orientée vers les buses à plasma (3a; 3a") et est conçue de sorte que le revêtement (2), conduit par ladite installation de guidage, soit maintenu à un intervalle défini des buses à plasma (3a; 3a").

5. Dispositif selon la revendication 4, **caractérisé en ce que** l'intervalle relatif entre revêtement (2) et les buses à plasma (3a; 3a") est variable.

6. Dispositif selon l'une des revendications précédentes, **caractérisé en ce que** les buses à plasma peuvent être mises en service ou hors de service individuellement ou en groupes.

7. Dispositif selon l'une des revendications précédentes, **caractérisé en ce que** les buses à plasma sont mobiles au moins perpendiculairement à la direction de l'avance (X), afin de pouvoir osciller.

8. Dispositif selon l'une des revendications précédentes, **caractérisé en ce que** les rangées de buses (D, D") sont disposées, décalées les unes par rapport aux autres, dans la direction (Z), transversalement par rapport à la direction de l'avance (X).
